# FASCICULE DE BREVET EUROPEEN

(11) **EP 1 232 954 B1**
(45) Date de publication et mention de la délivrance du brevet: **17.12.2003**
(21) Numéro de dépôt: 01400187.9
(22) Date de dépôt: 24.01.2001
(51) Int. Cl.: B65D 33/00, B65D 33/28, B31B 19/90

(54) **Chaine de sacs à lien coulissant et son procédé de fabrication**
Kette von Zugbeutel und Verfahren zu ihrer Herstellung
Bag chain with drawstrings and method of its manufacture

(43) Date de publication de la demande: 21.08.2002
(73) Titulaire: SP Metal, 75016 Paris (FR)
(72) Inventeur: Persenda, John, 75116 Paris (FR)
(74) Mandataire: Abello, Michel

(56) Documents cités:
- DE-A- 3 643 503
- FR-A- 1 397 298
- FR-A- 2 797 254
- US-A- 2 798 523
- US-A- 4 906 228

## Description

La présente invention concerne une chaîne de sacs, notamment en matière plastique, en particulier de sacs pour le stockage des ordures ménagères, du type dit "à lien coulissant", comportant une ouverture bordée d'une gaine dans laquelle est disposé un lien coulissant préhensible de l'extérieur.

De façon générale, dans les pays industrialisés, les déchets et ordures, en particulier les ordures ménagères, sont stockés dans des sacs en matière plastique. Ces sacs en matière plastique comportent de façon générale deux faces en matière plastique reliées l'une à l'autre sur leur périphérie en ménageant une zone d'ouverture. Ces sacs ont le plus souvent une forme rectangulaire, bien que d'autres formes soient possibles : par exemple, le fond du sac peut avoir une forme arrondie. Dans la suite de la description, pour plus de facilité, on se référera à des sacs de forme rectangulaire, mais il est bien entendu que les sacs selon la présente invention ne sont pas limités à cette forme.

Les sacs peuvent être préparés à partir de deux feuilles rectangulaires de matière plastique, en soudant trois côtés du rectangle et en laissant le quatrième côté ouvert. Ils peuvent également être préparés à partir d'une seule feuille de matière plastique que l'on replie, soit pour former le fond du sac, soit pour former un côté latéral du sac, deux des autres côtés étant thermosoudés. De façon connue, dans les sacs, les faces peuvent être reliées entre elles par un soufflet au niveau du fond et/ou au niveau d'un côté latéral, de préférence des deux côtés latéraux.

Il est également connu de fabriquer des sacs dits "à lien coulissant" dans lesquels l'ouverture du sac, quel qu'il soit, est bordée d'une gaine dans laquelle un lien est susceptible de coulisser. Le lien peut être constitué d'un seul brin, les deux extrémités du lien étant fixées entre elles. Il peut également être constitué de deux brins, chaque brin étant fixé par chacune de ses extrémités à la gaine. Le lien est, de préférence, un ruban en matière plastique susceptible d'être thermosoudé.

La gaine est généralement préparée en repliant la feuille de matière plastique parallèlement à l'ouverture et en la thermosoudant parallèlement au bord du film. La gaine peut être continue ou formée de deux parties séparées. C'est en particulier le cas lorsque les sacs sont formés par thermosoudage des côtés latéraux et que la gaine est formée par repli de la feuille de matière plastique avant thermosoudage des côtés latéraux.

On connaît notamment par le document DE 36 43 503 un sac en feuille plastique thermosoudable qui comporte deux brins soudés par leurs extrémités pour former un anneau de fermeture, mobile dans la gaine des deux faces du sac. Ce sac comporte deux embrèvements dans la gaine au niveau des côtés latéraux du sac pour permettre la préhension de l'anneau de fermeture et permettre de le faire coulisser dans la gaine pour fermer le sac. De manière connue, les embrèvements peuvent aussi être ménagés au niveau du milieu de l'ouverture, à égale distance des deux côtés latéraux, en particulier lorsque le lien est constitué de deux brins fixés à chacune de leurs extrémités à la gaine par thermosoudage en même temps que les bords latéraux du sac.

Ce sac présente des inconvénients : dans les sacs de ce type, pour fermer le sac, l'utilisateur tire sur le lien en le saisissant par chacun des deux embrèvements de façon à faire coulisser le lien et fermer le sac. Il fait ensuite un noeud avec les deux portions de lien qui ont été tirées et dégagées par coulissement pour s'assurer que le sac ne risque pas de s'ouvrir accidentellement lors de manipulations ultérieures.

Pour des raisons écologiques, on tend à faire un tri sélectif des ordures, en particulier des ordures ménagères. Dans ce but, on demande à l'utilisateur de mettre les différents types d'ordures : verre, papier, plastiques, .... dans des sacs séparés pour pouvoir traiter séparément les matériaux triés, en particulier dans le but de les recycler. Lorsque les sacs comportent deux embrèvements dans la gaine, le noeud fait avec les deux portions de lien tirées est difficile à défaire pour ouvrir le sac et le temps ainsi perdu augmente le coût de traitement, en particulier du recyclage des différents matériaux triés.

Selon la présente invention, on a constaté que, pour fermer un sac "à lien coulissant", lorsque les utilisateurs ne pouvaient tirer qu'une portion du lien par un seul embrèvement de la gaine contenant le lien, ils n'avaient pas tendance à faire un noeud, mais se contentaient de tirer le lien pour assurer la fermeture du sac. Dans ces conditions, lors de l'opération de tri, il suffit de desserrer le lien pour ouvrir le sac. Il n'est donc généralement plus nécessaire de défaire un noeud, ce qui constitue un gain de temps.

On connaît par le document FR 1 397 298 des sachets à fermeture coulissante de ce type, enchaînés conformément au préambule de la revendication 1, et leur procédé de fabrication. Chaque sachet comporte une face avant et une face arrière qui présentent, chacune, du côté de l'ouverture d'un sachet, un ourlet renfermant un cordonnet dans lequel l'une des extrémités de ces cordonnets est fixée à même le bord latéral du sachet ou au voisinage de celui-ci à l'intérieur de l'ourlet ; l'autre extrémité étant détachée ou rendue détachable de l'ourlet par une ligne de moindre résistance ou découverte par une échancrure de l'ourlet, pour pouvoir être saisie par les doigts.

Ce sachet présente des inconvénients : en effet, les lignes de perforations visant à rendre détachable l'extrémité du cordonnet sont voisines de la limite entre deux sacs, de sorte qu'elles risquent de se déchirer lorsque les sacs sont séparés en fin de procédé de fabrication. Ces lignes de perforations doivent donc satisfaire des spécifications précises : trop fragiles, elles s'abîment en fin de procédé de fabrication ; trop résistantes au déchirement, elles rendent, au contraire, le cordonnet inutilisable. Ces spécifications compliquent le procédé de fabrication et accroissent son coût.

Dans les procédés de fabrication en continu divulgués par DE 36 43 503 et FR 1 397 298, les échancrures ou les lignes de perforations sont formées par un outil de coupe comme un couteau à mouvement alternatif à des intervalles correspondant à la largeur d'un sac. Le procédé atteint donc une cadence de production de sacs relativement faible par rapport à la cadence de fonctionnement des machines mises en oeuvre, qui correspond à un défilement de la chaîne de fabrication égal à la largeur d'un sac, ce qui accroît les coûts de fonctionnement, d'entretien et de remplacement desdites machines.

Le brevet US 2 798 523 décrit également des sacs à lien coulissant et leurs procédés d'obtention. Dans un premier mode de réalisation, ce brevet divulgue une chaîne de sacs dans laquelle chaque sac présente deux embrèvements, comme dans le document DE 36 43 503 précité. Dans un second mode de réalisation, ce brevet divulgue un sac à un seul embrèvement obtenu par un procédé ne permettant pas d'obtenir une chaîne de sacs.

Il est connu par le document US 4 906 228 un procédé pour fabriquer à partir d'un film tubulaire des sacs avec poignées sans lien coulissant.

La présente invention a pour but de fournir des sacs à lien coulissant dans lesquels une seule portion du lien est préhensible, lesdits sacs ne présentant pas les inconvénients précités.

Pour cela, l'invention a pour objet une chaîne d'une pluralité de sacs conforme à la revendication 1.

Avantageusement, ladite prédécoupe transversale au niveau de chaque embrèvement est effectuée sensiblement sur un axe transversal de symétrie dudit embrèvement, de manière que ledit embrèvement soit apte à se séparer en deux embrèvements de formes sensiblement symétriques et propres à chaque sac respectif après séparation des sacs des deux côtés de ladite prédécoupe.

De préférence, le lien disposé dans chaque gaine d'un sac est constitué de deux brins reliés entre eux au niveau dudit embrèvement.

Avantageusement, lorsque ladite chaîne comporte au moins trois sacs consécutifs, le sac médian parmi lesdits trois sacs présente un premier côté latéral adjacent au côté latéral opposé d'un second sac parmi lesdits trois sacs, les deux côtés latéraux adjacents du sac médian et du second sac aboutissant au niveau dudit bord longitudinal dans le fond d'un embrèvement, ledit embrèvement étant à cheval sur ledit sac médian et ledit second sac ; le second côté latéral du sac médian étant adjacent au côté latéral opposé du troisième sac parmi lesdits trois sacs, les deux côtés latéraux adjacents du sac médian et du troisième sac ne communiquant avec aucun embrèvement de ladite chaîne.

De préférence, la chaîne se présente sous la forme d'un enroulement autour d'une direction sensiblement transversale, pour faciliter son conditionnement, son stockage et son transport.

L'invention a également pour objet un procédé de fabrication des sacs précités, ledit procédé étant caractérisé par le fait qu'il comporte les étapes suivantes consistant à :
a) découper un fourreau continu constitué d'un film de matière plastique, par exemple de polyéthylène, sensiblement selon deux axes longitudinaux transversalement opposés dudit fourreau, pour obtenir deux demi-fourreaux séparés,
b) écarter les deux demi-fourreaux l'un de l'autre,
c) découper des portions de film au voisinage des deux bords longitudinaux de chaque demi-fourreau, à des intervalles réguliers correspondant à deux fois la largeur d'un sac le long de chaque bord longitudinal, lesdites portions découpées étant sensiblement appariées dans la direction transversale dudit demi-fourreau,
d) disposer à l'intérieur de chaque demi-fourreau deux brins (8) constitués chacun d'un ruban de matière plastique, lesdits brins étant disposés le long de chacun des deux bords longitudinaux dudit demi-fourreau, au droit desdites portions découpées,
e) replier vers l'intérieur chaque bord longitudinal de chaque demi-fourreau autour du brin correspondant, sensiblement le long d'un axe longitudinal passant sur lesdites portions découpées, de façon que chaque brin reste accessible de l'extérieur par un embrèvement résultant du pliage sur lui-même de l'emplacement de chaque portion de film découpée précitée,
f) thermosouder les bords repliés, parallèlement à la direction longitudinale dudit demi-fourreau, pour former sur chaque bord du film une gaine dans laquelle est logé un brin de lien,
g) effectuer, à intervalles réguliers correspondant à la largeur d'un sac, une pluralité de paires de thermosoudures transversales adjacentes, correspondant aux côtés latéraux d'une pluralité de sacs adjacents formant une chaîne, chaque paire de thermosoudures étant formée alternativement au droit d'un embrèvement, et à mi-distance entre deux embrèvements successifs,
h) prédécouper les sacs entre les thermosoudures de chaque paire de thermosoudures précitée.

Ce procédé selon l'invention est avantageux par rapport au procédé de l'art antérieur selon FR 1 397 298, dans lequel la matière première du procédé de fabrication des sachets est une bande de matériau souple ou une gaine plate présentant un pli en W et fendue d'un coté. Lors du procédé de l'art antérieur, une telle bande doit défiler avec une orientation bien contrôlée ; de même que le pli en W de la gaine doit être maintenu de forme et d'orientation constantes. Le procédé selon l'invention s'affranchit des ces contraintes coûteuses.

Avantageusement, à l'étape c) précitée, on découpe des portions sensiblement circulaires, de façon à obtenir à l'étape h) précitée, des sacs ayant chacun un embrèvement unique en forme sensiblement de quart de cercle.

Dans un autre mode de réalisation, les sacs sont fabriqués par un procédé caractérisé par le fait qu'il comporte les étapes suivantes consistant à :
a) découper longitudinalement un fourreau continu constitué d'un film de matière plastique, par exemple de polyéthylène, sensiblement en son milieu pour obtenir deux demi-fourreaux séparés,
b) écarter les deux demi-fourreaux l'un de l'autre,
c) replier vers l'intérieur chaque bord longitudinal de chaque demi-fourreau,
d) découper le long des deux bords longitudinaux repliés de chaque demi-fourreau, à intervalles réguliers correspondant à la largeur de deux sacs, des portions de film,
e) introduire à l'intérieur de chaque bord replié du demi-fourreau, un brin constitué d'un ruban de matière plastique, de façon que chaque brin soit accessible de l'extérieur par l'embrèvement résultant de chaque portion de film découpée,
f) thermosouder les bords repliés, parallèlement à la direction longitudinale dudit demi-fourreau, pour former une gaine sur chaque bord du film, dans laquelle est logé un brin de lien,
g) effectuer, à intervalles réguliers correspondant à la largeur d'un sac, une pluralité de paires de thermosoudures transversales adjacentes, correspondant aux côtés latéraux d'une pluralité de sacs adjacents formant une chaîne, chaque paire de thermosoudures étant formée alternativement au droit d'un embrèvement, et à mi-distance entre deux embrèvements successifs,
h) prédécouper les sacs entre les thermosoudures de chaque paire de thermosoudures précitée.

Avantageusement, à l'étape d) précitée, on découpe des portions sensiblement semi-circulaires, de façon à obtenir à l'étape h) précitée, des sacs ayant chacun un embrèvement unique en forme sensiblement de quart de cercle.

La réduction de moitié de la fréquence des découpes de portions de film par rapport à l'art antérieur permet d'accélérer la fabrication des sacs et de réduire les coûts de fabrication. En effet, elle entraîne une diminution de l'usure des machines mises en oeuvre pour effectuer ces découpes et une réduction de leurs coûts de fonctionnement, d'entretien et de remplacement. Les machines fonctionnent ainsi à deux fréquences distinctes, l'une pour découper les embrèvements tous les deux sacs, l'autre pour réaliser les prédécoupes à chaque sac ; contrairement à l' art antérieur où seule une fréquence identique est utilisée.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence au dessin annexé. Sur ce dessin :
- la figure 1 est une vue en élévation d'un sac de la chaîne de la figure 2 ;
- la figure 2 est une vue en élévation de la chaîne de sacs selon l' invention ;
- les figures 3 à 10 représentent les étapes successives du procédé de fabrication de la chaîne de la figure 2 dans deux différents modes de réalisation de l'invention.

Le sac représenté sur la figure 1 est désigné dans son ensemble par la référence 1. Il est constitué de deux faces planes symétriques par rapport à un plan obtenues en pliant en deux une feuille de matière plastique par rapport au fond 3 du sac. Les côtés latéraux 4 et 5 du sac sont obtenus par thermosoudage. Les deux faces sont ainsi reliées entre elles sur toute leur périphérie à l'exception d'une zone dite d'ouverture, opposée au fond 3.

L'ouverture 6 du sac est bordée, sur chaque face, par une gaine 7. Cette gaine 7 est constituée par repli vers l'intérieur de la feuille de matière plastique de chaque face du sac et par soudure 10 de ce repli sur la face, parallèlement au bord de l'ouverture 6. Les parties de cette gaine 7 portées par les deux faces de matière plastique sont aussi soudées entre elles au niveau des côtés latéraux 4 et 5. Dans la gaine 7, est disposé un lien 8 coulissant constitué de deux brins en matière plastique généralement de couleur différente de celle de la feuille constitutive des faces du sac. Sur la gaine 7, un unique embrèvement 9 est ménagé au niveau d'un des côtés latéraux 5 du sac, pour la préhension manuelle du lien 8 coulissant. Une extrémité de chaque brin du lien 8 est fixée par thermosoudage dans la gaine 7 au niveau du côté latéral 4 du sac, et les deux brins sont reliés ensemble par thermosoudage en 11 au niveau de l'embrèvement 9 ménagé dans la gaine 7, dans le prolongement de l'autre côté latéral 5 du sac 1. Le lien formé par les deux brins 8 thermosoudés en 11 est accessible dans l'embrèvement 9. Le lien 8 est fixé à la gaine en un point éloigné de l'embrèvement 9. Il est ainsi plus facile de tirer sur le lien 8, ce qui provoque le plissage de la gaine au niveau de l'ouverture 6 du sac.

Le procédé continu de fabrication d'une chaîne de sacs tels que celui décrit ci-dessus va maintenant être décrit en référence aux figures 3 à 10.

Comme visible à la figure 3, pour commencer, on fait défiler sur une machine (non représentée) un fourreau continu 14 de film en matière plastique, par exemple en polyéthylène, dans le sens indiqué par la flèche 15. On découpe longitudinalement le fourreau 14, sensiblement selon un plan de symétrie P de celui-ci, par exemple avec un couteau coupant (non représenté), pour obtenir deux demi-fourreaux séparés 14a et 14b, visibles à la figure 4.

Postérieurement, comme visible à la figure 6, le long des deux bords longitudinaux 12 de chaque demi-fourreau (dont un seul 14b est représenté), sont découpées des portions circulaires 16, à intervalles réguliers correspondant à deux fois la largeur ℓ d'un sac. Les portions 16 sont découpées par paires à un même niveau longitudinal du demi-fourreau 14b et respectivement à même distance des deux bords 12. Des couronnes dentées (non représentées) peuvent ainsi découper en une même opération les deux parois d'un demi-fourreau superposées bord à bord.

Ensuite, comme visible à la figure 7, un brin constitué d'un ruban de matière plastique 8 est disposé le long de chaque bord longidutinal 12 à l'intérieur de chaque demi-fourreau (dont un seul 14a est représenté), au droit de la portion semi-circulaire la plus interne de chaque découpe circulaire 16 précitée. Les bords longitudinaux 12 du demi-fourreau sont alors repliés vers l'intérieur selon un axe longitudinal B sensiblement diamétral par rapport aux découpes circulaires 16, pour former un repli autour de chaque brin 8, de façon que chaque brin 8 reste accessible dans un embrèvement 18 de forme semi-circulaire.

Dans un deuxième mode de réalisation du procédé, les étapes des figures 6 et 7 précitées sont remplacées par les deux étapes suivantes :

Les deux bords longitudinaux 12 de chaque demi-fourreau sont d'abord repliés vers l'intérieur sur une distance d sensiblement supérieure au rayon des découpes circulaires précitées, pour former un repli le long de chaque bord 12, comme visible à la figure 5 où seul 14a est représenté. Puis des portions en demi-cercles 116 sont découpées à intervalles réguliers correspondant à deux fois la largeur ℓ d'un sac. Les portions 116 sont découpées par paires à un même niveau longitudinal du demi-fourreau 14a avec leur diamètre coïncidant sensiblement avec les deux bords 12. Lorsque les deux bords 12 sont superposés, des couronnes dentées (non représentées) peuvent découper les deux parois doubles superposées d'un demi-fourreau en une même opération.

Ensuite, comme visible à la figure 7, un brin constitué d'un ruban de matière plastique 8 est introduit dans chaque repli le long de chaque bord longitudinal 12 par l'intérieur de chaque demi-fourreau (dont un seul 14a est représenté). A l'emplacement des portions 116 découpées, les embrèvements 18 de forme semi-circulaire laissent les brins 8 apparents et accessibles.

La suite du procédé est la même dans les deux modes de réalisation :

Comme visible à la figure 8, les bords libres des replis précités sont soudés à l'intérieur de chaque demi-fourreau (dont un seul 14a est représenté), le long de la ligne 10, pour former une gaine 7 sur chacun des bords 12 du film. La gaine 7 est formée par une double paroi du film dont les embrèvements 18 de forme semi-circulaire sont superposés. Le fond 3 des sacs est du côté du demi-fourreau 14a opposé aux gaines 7.

Comme visible à la figure 9, on effectue ensuite, à intervalles réguliers correspondant à la largeur ℓ d'un sac, une pluralité de paires 19 et 20 de thermosoudures transversales adjacentes. Les paires 19 de thermosoudures transversales sont effectuées à mi-distance entre deux embrèvements 18 et correspondent aux côtés latéraux 4 d'une chaîne 13 de sacs adjacents. Les paires 20 de thermosoudures transversales, alternées avec les paires 19, sont effectuées au droit de chaque embrèvement 18 et correspondent aux côtés latéraux 5 des sacs de la chaîne 13. Chaque paire 19 et chaque paire 20 de thermosoudures adjacentes est telle que l'on puisse ensuite séparer les sacs individuels 1 par découpage transversal, entre les thermosoudures de chaque paire. Les brins du lien 8 sont fixés dans la gaine 7 par les paires de thermosoudures 19, alors que les brins du lien 8 sont reliés ensemble, au niveau des embrèvements semi-circulaires 18, par des paires de thermosoudures 11 qui sont dans le prolongement transversal des paires de thermosoudures 20. On comprend donc que par une même opération de soudage, on peut souder les côtés 5 et les liens 8, indépendamment les uns des autres.

Ensuite, comme visible à la figure 10, on effectue une prédécoupe entre les deux thermosoudures de chaque paire 19 et de chaque paire 20, pour faciliter la séparation ultérieure de chaque sac 1 individuel de la chaîne 13 obtenue. La prédécoupe consiste à réaliser une ligne de moindre résistance dans toute l'épaisseur du sac, en réalisant par exemple une ligne de perforations traversant les deux faces du demi-fourreau. La ligne de perforations entre chaque paire 19 de thermosoudures traverse également les gaines 7 de chaque face et les rubans de matière plastique 8 qui sont disposés dedans. La ligne de perforations entre chaque paire 20 de thermosoudures se prolonge également au niveau de la paire de thermosoudures 11 des deux rubans 8 apparents dans l'embrèvement 18. Finalement, une étiquette 21 est collée sur une face de chaque sac de la chaîne 13, c'est-à-dire à des intervalles de longueur égale à la largeur ℓ d'un sac sur la chaîne 13.

Dans le procédé décrit ci-dessus, le fourreau 14 ayant une vitesse de défilement constante, les paires de thermosoudures 19 et 20 sont réalisées par une même machine, fonctionnant à une cadence double par rapport à la machine réalisant les découpes des portions en disques 16 ou en demi-disques 116.

La figure 2 représente la chaîne 13 de sacs terminée, formée des sacs 1a, 1b, 1c, 1d, le assemblés par leurs côtés latéraux adjacents 4, 4a ; 5a, 5b ; 4b, 4c ; 5c, 5d ; 4e. Chaque prédécoupe effectuée entre une paire 20 de thermosoudures correspond à un axe transversal de symétrie de l'embrèvement 18 au fond duquel elle aboutit. Il en résulte que chaque embrèvement 18 en demi-cercle est à cheval sur deux sacs adjacents et est apte à se partager en un embrèvement 9 en forme de quart de cercle sur chacun des deux sacs. De ce fait, les sacs 1a-e de la chaîne 13 se présentent alternativement avec leur embrèvement 9 à l'extrémité droite ou à l'extrémité gauche de leurs bords d'ouverture respectifs 6a-e. La chaîne 13 terminée est détachée de la chaîne de fabrication lorsqu'elle comporte le nombre voulu de sacs et elle peut être enroulée pour son stockage. La chaîne 13 peut aussi servir à la fabrication de sacs 1 individuels par séparation des deux bords de chaque côté des prédécoupes.

Bien entendu, les embrèvements pourraient avoir une forme quelconque, par exemple elliptique. Pour que les sacs aient tous la même forme d'embrèvement, il est préférable que les portions de film découpées dans le fourreau continu de film présentent chacune un axe transversal de symétrie, et, dans le premier mode de réalisation du procédé, un axe longitudinal de symétrie.

## Revendications

1. Chaîne d'une pluralité de sacs (1a-e) assemblés par des côtés latéraux adjacents (4, 4a ; 5a, 5b ; 4b, 4c ; 5c, 5d ; 4d, 4e), chaque sac (1) de ladite chaîne (13) comportant deux faces reliées entre elles sur toute leur périphérie, à l'exception d'un bord longitudinal (12) de ladite chaîne, chaque sac de ladite chaîne présentant une ouverture (6,6a-d) débouchant sur ledit bord longitudinal (12), chaque face de chaque sac (1) présentant une gaine (7) bordant ladite ouverture (6), un lien coulissant (8) étant disposé dans chaque gaine (7), chaque lien (8) étant fixé dans ladite gaine au niveau d'un (4) des deux côtés latéraux dudit sac et préhensible de l'extérieur par un embrèvement (9) ménagé dans ladite gaine (7) au niveau de l'autre côté latéral (5) dudit sac, les embrèvements (18) des sacs de ladite chaîne étant découpés le long dudit bord longitudinal (12) à des intervalles réguliers, la chaîne comprenant des thermosoudures (20) transversales au niveau des embrèvements, la chaîne de sacs étant apte à être découpée au niveau desdites thermosoudures, **caractérisée par le fait que** les intervalles entre les embrèvements (18) des sacs de ladite chaîne (13) correspondent à la largeur de deux sacs successifs de ladite chaîne, chaque embrèvement étant à cheval sur deux sacs successifs, la chaîne comprenant également des thermosoudures (19) transversales à mi-distance entre deux embrèvements successifs, les sacs de ladite chaîne étant prédécoupés transversalement entre leurs bords latéraux adjacents au droit de chaque embrèvement (18) et à mi-distance entre deux embrèvements successifs pour pouvoir être séparés.

2. Chaîne selon la revendication 1, **caractérisée par le fait que** ladite prédécoupe transversale au niveau de chaque embrèvement (18) est effectuée sensiblement sur un axe transversal de symétrie dudit embrèvement, de manière que ledit embrèvement (18) est apte à se séparer en deux embrèvements (9a-b) de formes sensiblement symétriques et propres à chaque sac (1a-b) respectif après séparation des sacs des deux côtés de ladite prédécoupe.

3. Chaîne selon la revendication 1 ou 2, **caractérisée par le fait que** le lien (8) disposé dans chaque gaine (7) d'un sac (1) est constitué de deux brins reliés entre eux au niveau dudit embrèvement (18).

4. Chaîne selon l'une des revendications 1 à 3, ladite chaîne comportant au moins trois sacs consécutifs (1a-c), **caractérisée par le fait que** le sac médian (1b) parmi lesdits trois sacs présente un premier côté latéral (5b) adjacent au côté latéral opposé (5a) d'un second sac (1a) parmi lesdits trois sacs, les deux côtés latéraux adjacents (5a,5b) du sac médian et du second sac aboutissant au niveau dudit bord longitudinal (12) dans le fond d'un embrèvement (18), ledit embrèvement (18) étant à cheval sur ledit sac médian (1b) et ledit second sac (1a) ; le second côté latéral (4b) du sac médian étant adjacent au côté latéral opposé (4c) du troisième sac (1c) parmi lesdits trois sacs, les deux côtés latéraux adjacents (4b, 4c) du sac médian et du troisième sac ne communiquant avec aucun embrèvement de ladite chaîne.

5. Chaîne selon l'une des revendications 1 à 4, **caractérisée par le fait qu'**elle se présente sous la forme d'un enroulement autour d'une direction sensiblement transversale.

6. Procédé de fabrication d'une chaîne de sacs selon l'une des revendications 1 à 5, **caractérisé en ce qu'**il consiste à :
a) découper un fourreau continu (14) constitué d'un film de matière plastique, par exemple de polyéthylène, sensiblement selon deux axes longitudinaux transversalement opposés dudit fourreau, pour obtenir deux demi-fourreaux (14a, 14b) séparés,
b) écarter les deux demi-fourreaux l'un de l'autre,
c) découper des portions (16) de film au voisinage des deux bords longitudinaux (12) de chaque demi-fourreau (14a, 14b), à des intervalles réguliers correspondant à deux fois la largeur (ℓ) d'un sac le long de chaque bord longitudinal (12), lesdites portions découpées étant sensiblement appariées dans la direction transversale dudit demi-fourreau,
d) disposer à l'intérieur de chaque demi-fourreau deux brins (8) constitués chacun d'un ruban de matière plastique, lesdits brins (8) étant disposés le long de chacun des deux bords longitudinaux (12) dudit demi-fourreau, au droit desdites portions (16) découpées,
e) replier vers l'intérieur chaque bord longitudinal (12) de chaque demi-fourreau (14a, 14b) autour du brin (8) correspondant, sensiblement le long d'un axe longitudinal (B) passant sur lesdites portions (16) découpées, de façon que chaque brin reste accessible de l'extérieur par un embrèvement (9a, 9b, 9c, 9d) résultant du pliage sur lui-même de l'emplacement de chaque portion (16) de film découpée précitée,
f) thermosouder les bords repliés, parallèlement à la direction longitudinale (10) dudit demi-fourreau, pour former sur chaque bord (12) du film une gaine (7) dans laquelle est logé un brin de lien,
g) effectuer, à intervalles réguliers correspondant à la largeur (ℓ) d'un sac, une pluralité de paires (19,20) de thermosoudures transversales adjacentes, correspondant aux côtés latéraux (4, 4a ; 5a, 5b ; 4b, 4c ; 5c, 5d ; 4d, 4e) d'une pluralité de sacs (1, 1a-e) adjacents formant une chaîne (13), chaque paire de thermosoudures (19,20) étant formée alternativement au droit d'un embrèvement (18), et à mi-distance entre deux embrèvements successifs,
h) prédécouper les sacs entre les thermosoudures de chaque paire (19,20) de thermosoudures précitée.

7. Procédé selon la revendication 6, **caractérisé en ce qu'**il consiste, à l'étape c) précitée, à découper des portions sensiblement circulaires, de façon à obtenir à l'étape h) précitée, des sacs (1, 1a-e) ayant chacun un embrèvement (9, 9a-d) unique en forme sensiblement de quart de cercle.

8. Procédé de fabrication d'une chaîne de sacs selon l'une des revendications 1 à 5, **caractérisé en ce qu'**il consiste à :
a) découper longitudinalement un fourreau (14) continu constitué d'un film de matière plastique, par exemple de polyéthylène, sensiblement en son milieu pour obtenir deux demi-fourreaux (14a, 14b) séparés,
b) écarter les deux demi-fourreaux l'un de l'autre,
c) replier vers l'intérieur chaque bord longitudinal (12) de chaque demi-fourreau,
d) découper le long des deux bords longitudinaux repliés (12) de chaque demi-fourreau (14a, 14b), à intervalles réguliers correspondant à la largeur de deux sacs, des portions (116) de film,
e) introduire à l'intérieur de chaque bord replié du demi-fourreau, un brin (8) constitué d'un ruban de matière plastique, de façon que chaque brin soit accessible de l'extérieur par l'embrèvement (18) résultant de chaque portion (116) de film découpée,
f) thermosouder les bords repliés, parallèlement à la direction longitudinale (10) dudit demi-fourreau, pour former une gaine (7) sur chaque bord (12) du film, dans laquelle est logé un brin de lien (8),
g) effectuer, à intervalles réguliers correspondant à la largeur (ℓ) d'un sac, une pluralité de paires (19,20) de thermosoudures transversales adjacentes, correspondant aux côtés latéraux (4, 4a ; 5a, 5b ; 4b, 4c ; 5c, 5d; 4d, 4e) d'une pluralité de sacs (1, 1a-e) adjacents formant une chaîne (13), chaque paire (19,20) de thermosoudures étant formée alternativement au droit d'un embrèvement (18), et à mi-distance entre deux embrèvements successifs,
h) prédécouper les sacs entre les thermosoudures de chaque paire (19,20) de thermosoudures précitée.

9. Procédé selon la revendication 8, **caractérisé en ce qu'**il consiste, à l'étape d) précitée, à découper des portions (116) sensiblement semi-circulaires, de façon à obtenir à l'étape h) précitée, des sacs (1, 1a-e) ayant chacun un embrèvement (9, 9a-d) unique en forme sensiblement de quart de cercle.

## Patentansprüche

1. Kette aus mehreren Beuteln (1a-e), die entlang von aneinandergrenzenden Seitenkanten (4, 4a; 5a, 5b; 4b, 4c; 5c, 5d; 4d, 4e) zusammengefügt sind, wobei jeder Beutel (1) der Kette (13) zwei Flächen aufweist, die mit Ausnahme einer Längskante (12) der Kette entlang ihres gesamten Umfangs miteinander verbunden sind, wobei jeder Beutel der Kette eine Öffnung (6, 6a-d) aufweist, welche in die Längskante (12) mündet und jede Fläche jedes Beutels (1 ) eine die Öffnung (6) begrenzende Hülle (7) aufweist, wobei eine bewegliche Schnur (8) in jeder Hülle (7) angeordnet ist und jede Schnur (8) in der Hülle auf Höhe von einer (4) der beiden Seitenkanten des Beutels befestigt ist und von außen durch einen in der Hülle (7) auf Höhe der anderen Seitenkante (5) des Beutels ausgesparten Einschnitt (9) ergriffen werden kann, wobei die Einschnitte (18) des Beutels der Kette entlang der Längskante (12) in regelmäßigen Abständen ausgeschnitten sind und die Kette auf Höhe der Einschnitte querverlaufende Heißschweißnähte (20) aufweist, wobei die Beutelkette entlang der Heißschweißnähte zerteilt werden soll, **dadurch gekennzeichnet, dass** die Abstände zwischen den Einschnitten (18) der Beutel der Kette (13) der Breite von zwei aufeinanderfolgenden Beuteln der Kette entsprechen, wobei jeder Einschnitt zwei aufeinanderfolgende Beutel übergreift und die Kette außerdem querverlaufende Heißschweißnähte (19) mittig zwischen zwei aufeinanderfolgenden Einschnitten aufweist, wobei die Beutel der Kette zwischen ihren benachbarten Längskanten auf Höhe jedes Einschnitts (18) und mittig zwischen zwei aufeinanderfolgenden Einschnitten querverlaufend vorgestanzt sind, damit sie voneinander getrennt werden können.

2. Kette gemäß Anspruch 1, **dadurch gekennzeichnet, dass** die querverlaufenden Einstanzungen auf Höhe jedes Einschnitts (18) im Wesentlichen auf einer transversalen Symmetrieachse des Einschnitts angebracht sind, so dass der Einschnitt (18) in zwei im Wesentlichen symmetrische Einschnitte (9a-b) geteilt wird, die nach Auftrennen der Beutel auf beiden Seiten der Einstanzung dem jeweiligen Beutel (1a-1b) zugeordnet sind.

3. Kette gemäß einem der Ansprüche 1 oder 2, **dadurch gekennzeichnet, dass** die in jeder Hülle (7) eines Beutels (1 ) angeordnete Schnur (8) aus zwei Fäden besteht, die auf Höhe des Einschnitts (18) miteinander verbunden sind.

4. Kette gemäß einem der Ansprüche 1 bis 3, wobei die Kette wenigstens drei aufeinanderfolgende Beutel (1a-c) aufweist, **dadurch gekennzeichnet, dass** der mittlere Beutel (1b) der drei Beutel eine an die gegenüberliegende Seitenkante (5a) eines zweiten Beutels (1a) der drei Beutel angrenzende erste Seitenkante (5b) aufweist, wobei die aneinandergrenzenden Seitenkanten (5a, 5b) des mittleren Beutels und des zweiten Beutels auf Höhe der Längskante (12) an den Boden eines Einschnitts (18) stoßen, wobei der Einschnitt (18) den mittleren Beutel (1b) und den zweiten Beutel (1a) übergreift, wobei die zweite Seitenkante (4b) des mittleren Beutels an die gegenüberliegende Seitenkante (4c) des dritten Beutels (1c) der drei Beutel grenzt und die aneinandergrenzenden Seitenkanten (4b, 4c) des mittleren Beutels und des dritten Beutels mit keinem Einschnitt der Kette in Kontakt sind.

5. Kette gemäß einem der Ansprüche 1 bis 4, **dadurch gekennzeichnet, dass** die Kette als Rolle um eine im Wesentlichen querverlaufende Richtung vorliegt.

6. Verfahren zur Herstellung einer Kette von Beuteln gemäß einem der Ansprüche 1 bis 5, **dadurch gekennzeichnet, dass** es die Schritte umfasst:
a) Ausschneiden einer kontinuierlichen Hülse (14), die aus einer Kunststofffolie besteht, beispielsweise aus Polyethylen, im Wesentlichen entlang zwei sich transversal gegenüberliegenden Längsachsen der Hülse, so dass man zwei getrennte Halbhülsen (14a, 14b) erhält,
b) Entfernen der beiden Halbhülsen voneinander
c) Ausschneiden von Folienabschnitten (16) bei den beiden Längskanten (12) jeder Halbhülse (14a, 14b) in gleichmäßigen Abständen, die der doppelten Breite (1) eines Beutels entlang jeder Längskante (12) entsprechen, wobei die ausgeschnittenen Abschnitte in der Querrichtung der Halbhülsen im Wesentlichen gepaart sind,
d) Anordnen von zwei Fäden (8) im Inneren jeder Halbhülse, welche jeweils aus einem Kunststoffband bestehen, wobei die Fäden (8) entlang jeder der beiden Längskanten (12) der Halbhülse auf Höhe der ausgeschnittenen Abschnitte (16) angeordnet sind,
e) Umschlagen jeder Längskante (12) jeder Halbhülse (14a, 14b) um den entsprechenden Faden (8) nach Innen, im Wesentlichen entlang einer Längsachse (B), die durch die ausgeschnittenen Abschnitte (16) verläuft, so dass jeder Faden durch einen Ausschnitt (9a, 9b, 9c, 9d) von außen zugänglich bleibt, welcher durch das Umschlagen der Stelle jedes ausgeschnittenen Folienabschnittes (16) auf sich selbst entsteht,
f) Heißverschweißen der umgeschlagenen Ränder parallel zur Längsrichtung der Halbhülse zur Bildung einer Hülle (7) an jedem Rand (12) der Folie, in welcher ein Faden der Schnur angeordnet ist,
g) Anbringen von mehreren Paaren (19, 20) von aneinandergrenzenden querverlaufenden Heißschweißnähten in gleichmäßigen Abständen, die der Breite (*l*) eines Beutels entsprechen, entlang der Längskanten (4, 4a; 5a, 5b; 4b, 4c; 5c, 5d; 4d, 4e) mehrerer aneinandergrenzender Beutel (1, 1a-e), die eine Kette (13) bilden, wobei jedes Paar der Heißschweißnähte (19, 20) abwechselnd auf Höhe eines Einschnitts (18) und mittig zwischen zwei aufeinanderfolgenden Einschnitten gebildet wird,
h) Vorstanzen der Beutel zwischen den Heißschweißnähten jeder Paars (19, 20) von Heißschweißnähten.

7. Verfahren gemäß Anspruch 6, **dadurch gekennzeichnet, dass** man im Schritt c) im Wesentlichen kreisförmige Abschnitte ausschneidet, so dass man im Schritt h) Beutel (1, 1a-e) erhält, die jeweils einen einzelnen Einschnitt (9, 9a-d) im Wesentlichen in Form eines Viertelkreises aufweisen.

8. Verfahren zur Herstellung einer Beutelkette gemäß einem der Ansprüche 1 bis 5, **dadurch gekennzeichnet, dass** es die folgenden Schritte umfasst:
a) Ausschneiden einer aus einer Kunststofffolie, beispielsweise aus Polyethylen bestehenden Hülse (14) in Längsrichtung im Wesentlichen in der Mitte, so dass man zwei getrennte Halbhülsen (14a, 14b) erhält,
b) Entfernen der beiden Halbhülsen voneinander,
c) Umschlagen jeder Längskante (12) jeder Halbhülse nach innen,
d) Ausschneiden von Folienabschnitten (116) entlang der beiden umgeschlagenen Längskanten (12) jeder Halbhülse (14a, 14b) in regelmäßigen Abständen, die der Breite von zwei Beuteln entsprechen,
e) Einführen eines aus einem Kunststoffband bestehenden Fadens (8) in das Innere jeder umgeschlagenen Kante der Halbhülse, so dass jeder Faden durch den Einschnitt (18), der aus jedem ausgeschnittenen Folienabschnitt (116) entsteht, von außen zugänglich ist,
f) Heißverschweißen der umgeschlagenen Kanten parallel zu der Längsrichtung (12) der Halbhülse zur Bildung einer Hülle (7) an jeder Kante (12) der Folie, in welcher ein Faden der Schnur (8) angeordnet ist,
g) Anbringen von mehreren Paaren (19, 20) von aneinandergrenzenden querverlaufenden Heißschweißnähten in gleichmäßigen Abständen, die der Breite (l) eines Beutels entsprechen, entlang der Längskanten (4, 4a; 5a, 5b; 4b, 4c; 5c, 5d; 4d, 4e) mehrerer aneinandergrenzender Beutel (1, 1a-e), die eine Kette (13) bilden, wobei jedes Paar der Heißschweißnähte (19, 20) abwechselnd auf Höhe eines Einschnitts (18) und mittig zwischen zwei aufeinanderfolgenden Einschnitten gebildet wird,
h) Vorstanzen der Beutel zwischen den Heißschweißnähten jeder Paars (19, 20) von Heißschweißnähten.

9. Verfahren gemäß Anspruch 8, **dadurch gekennzeichnet, dass** man in dem Schritt d) im Wesentlichen halbkreisförmige Abschnitte (116) ausschneidet, so dass man im Schritt h) Beutel (1, 1 a-e) erhält, die jeweils einen einzelnen Einschnitt (9, 9a-d) im Wesentlichen in Form eines Viertelkreises aufweisen.

## Claims

1. Chain of a plurality of bags (1a-e) assembled by adjacent lateral sides (4, 4a; 5a, 5b; 4b, 4c; 5c, 5d; 4d, 4e), each bag (1) of said chain (13) including two faces connected together over their entire periphery, with the exception of one longitudinal edge (12) of said chain, each bag of said chain having an opening (6, 6a-6d) opening out on said longitudinal edge (12), each face of each bag (1) having a casing (7) bordering said opening (6), a drawstring (8) being arranged in each casing (7), each drawstring (8) being fixed in said casing at one (4) of the two lateral sides of said bag and capable of being gripped from the outside via a recess (9) made in said casing (7) in the other lateral side (5) of said bag, the recesses (18) of the bags of said chain being cut out along said longitudinal edge (12) at regular intervals, the chain comprising transverse heat welds (20) at the recesses, the chain of bags being capable of being cut at said heat welds, **characterized in that** the gaps between the recesses (18) of the bags of said chain (13) correspond to the width of two successive bags of said chain, each recess straddling two successive bags, the chain also comprising transverse heat welds (19) halfway between two successive recesses, the bags of said chain being pre-cut out transversely between their adjacent lateral edges in line with each recess (18) and halfway between two successive recesses in order to be able to be separated.

2. Chain according to Claim 1, **characterized in that** said transverse pre-cutout at each recess (18) is made substantially on a transverse axis of symmetry of said recess such that said recess (18) is capable of separating into two recesses (9a-b) of substantially symmetrical shapes and individual to each respective bag (1a-b) after separation of the bags on either side of said pre-cutout.

3. Chain according to Claim 1 or 2, **characterized in that** the drawstring (8) arranged in each casing (7) of a bag (1) consists of two strands connected together at said recess (18).

4. Chain according to one of Claims 1 to 3, said chain including at least three consecutive bags (1a-c), **characterized in that** the centre bag (1b) of said three bags has a first lateral side (5b) adjacent to the opposite lateral side (5a) of a second bag (1a) of said three bags, the two adjacent lateral sides (5a, 5b) of the centre bag and of the second bag ending at said longitudinal edge (12) in the bottom of a recess (18), said recess (18) straddling said centre bag (1b) and said second bag (1a), the second lateral side (4b) of the centre bag being adjacent to the opposite lateral side (4c) of the third bag (1c) of said three bags, the two adjacent lateral sides (4b, 4c) of the centre bag and of the third bag not being in communication with any recess of said chain.

5. Chain according to one of Claims 1 to 4, **characterized in that** it has the form of a roll about a substantially transverse direction.

6. Process for manufacturing a chain of bags according to one of Claims 1 to 5, **characterized in that** it consists in:
a) cutting a continuous sleeve (14) consisting of a plastic, for example polyethylene, film substantially along two transversely opposite longitudinal axes of said sleeve, in order to obtain two separate half-sleeves (14a, 14b);
b) moving the two half-sleeves apart from one another;
c) cutting portions (16) of film in the vicinity of the two longitudinal edges (12) of each half-sleeve (14a, 14b) at regular intervals corresponding to twice the width (ℓ) of a bag along each longitudinal edge (12), said cut-out portions being substantially matched in the transverse direction of said half-sleeve;
d) arranging, inside each half-sleeve, two strands (8) each consisting of a plastic strip, said strands (8) being arranged along each of the two longitudinal edges (12) of said half-sleeve, in line with said cut-out portions (16);
e) folding each longitudinal edge (12) of each half-sleeve (14a, 14b) towards the inside, around the corresponding strand (8), substantially along a longitudinal axis (B) passing over said cut-out portions (16) such that each strand remains accessible from the outside via a recess (9a, 9b, 9c, 9d) resulting from the folding-over on itself of the positioning of each abovementioned portion (16) of cut-out film;
f) heat welding the folded edges parallel to the longitudinal direction (10) of said half-sleeve in order to form, on each edge (12) of the f ilm, a casing (7) in which a drawstring strand is housed;
g) at regular intervals corresponding to the width (ℓ) of a bag, forming a plurality of pairs (19, 20) of adjacent transverse heat welds corresponding to the lateral sides (4, 4a; 5a, 5b; 4b, 4c; 5c, 5d; 4d, 4e) of a plurality of adjacent bags (1, 1a-e) forming a chain (13), each pair of heat welds (19, 20) being formed alternately in line with a recess (18) and halfway between two successive recesses;
h) pre-cutting-out the bags between the heat welds of each abovementioned pair (19, 20) of heat welds.

7. Process according to Claim 6, **characterized in that** it consists, in the abovementioned step c), in cutting out substantially circular portions so as to obtain, in the abovementioned step h), bags (1, 1a-e) each having a single recess (9, 9a-d) in a substantially quadrant shape.

8. Process for manufacturing a chain of bags according to one of Claims 1 to 5, **characterized in that** it consists in:
a) cutting a longitudinally continuous sleeve (14) consisting of a plastic, for example polyethylene, film substantially in its centre, in order to obtain two separate half-sleeves (14a, 14b);
b) moving the two half-sleeves apart from one another;
c) folding each longitudinal edge (12) of each half-sleeve towards the inside;
d) cutting out portions (116) of film along the two folded longitudinal edges (12) of each half-sleeve (14a, 14b) at regular intervals corresponding to the width of two bags;
e) introducing, inside each folded edge of the half-sleeve, a strand (8) consisting of a plastic strip, such that each strand is accessible from the outside via the recess (18) resulting from each cut-out portion (116) of film;
f) heat welding the folded edges parallel to the longitudinal direction (10) of said half-sleeve in order to form, on each edge (12) of the f ilm, a casing (7) in which a drawstring strand (8) is housed;
g) at regular intervals corresponding to the width (ℓ) of a bag, forming a plurality of pairs (19, 20) of adjacent transverse heat welds corresponding to the lateral sides (4, 4a; 5a, 5b; 4b, 4c; 5c, 5d; 4d, 4e) of a plurality of adjacent bags (1, 1a-e) forming a chain (13), each pair (19, 20) of heat welds being formed alternately in line with a recess (18) and halfway between two successive recesses;
h) pre-cutting-out the bags between the heat welds of each abovementioned pair (19, 20) of heat welds.

9. Process according to Claim 8, **characterized in that** it consists, in the abovementioned step d), in cutting out substantially semicircular portions (116) so as to obtain, in the abovementioned step h), bags (1, 1a-e) each having a single recess (9, 9a-d) of substantially quadrant shape.
